# EUROPÄISCHE PATENTSCHRIFT

(11) **EP 3 205 789 B1**
(45) Veröffentlichungstag und Bekanntmachung des Hinweises auf die Patenterteilung: **12.12.2018**
(21) Anmeldenummer: 16002152.3
(22) Anmeldetag: 06.10.2016
(51) Int. Cl.: E04F 10/00

(54) **WETTERSEGEL**
WEATHER SAIL
VOILE D'OMBRAGE

(30) Priorität: 09.02.2016 DE 202016000782 U
(43) Veröffentlichungstag der Anmeldung: 16.08.2017
(73) Patentinhaber: Elmendorff, Michael, 79117 Freiburg (DE)
(72) Erfinder: Elmendorff, Michael, 79117 Freiburg (DE)
(74) Vertreter: Börjes-Pestalozza, Henrich

(56) Entgegenhaltungen:
- GB-A- 2 291 901

## Beschreibung

Die Erfindung betrifft ein Wettersegel mit einem Spanntuch, wobei an dem Spanntuch Spannlatten befestigt sind, die vorzugsweise an ihren Enden jeweils in einem Schienensystem geführt sind, wobei benachbarte Spannlatten zwischen sich jeweils ein Segment des Spanntuchs einschließen und sich das Spanntuch in einer quer zu den Spannlatten liegenden Spannrichtung in einen aufgespannten Zustand aufspannen lässt, wobei jedes Segment in dem aufgespannten Zustand eine nach einer Seite längs der angrenzenden Spannlatten abfallende Ablaufrinne bildet.

Derartige Wettersegel sind aus der Patentschrift GB 2 291 901 A bekannt und werden beispielsweise zur Beschattung von Terrassen, Balkonen oder sonstigen Freiflächen eingesetzt.

Um ein Abfließen von mit dem Wettersegel aufgefangenem Wasser zu erreichen, war bisher eine Mindestbauhöhe erforderlich.

Der Erfindung liegt die Aufgabe zugrunde, die Mindestbauhöhe eines Wettersegels zu verringern.

Zur Lösung dieser Aufgabe sind erfindungsgemäß die Merkmale von Anspruch 1 vorgesehen. Insbesondere wird somit erfindungsgemäß zur Lösung der genannten Aufgabe bei einem Wettersegel der eingangs beschriebenen Art vorgeschlagen, dass unterhalb eines tiefsten Punktes der Ablaufrinnen ein Auffangelement angeordnet ist, welches aus einer Auffangposition, in welcher aus den Ablaufrinnen abfließendes Wasser in eine Auffangrinne leitbar ist, in eine Ruheposition, in welcher das Auffangelement in Bezug auf das Spanntuch horizontal versetzt angeordnet ist, verstellbar angeordnet ist. Von Vorteil ist dabei, dass das Auffangelement aus einem Bereich unter dem Spanntuch entfernt werden kann, wenn das Spanntuch zusammengefaltet werden soll. Da die Bauhöhe eines zusammengefalteten Spanntuchs in der Regel größer als die Bauhöhe des Spanntuchs im aufgefalteten Zustand ist, kann somit Bauhöhe eingespart werden, da das Auffangelement nicht unterhalb des zusammengefalteten Spanntuchs angeordnet werden muss.

Bei einer Ausgestaltung der Erfindung kann vorgesehen sein, dass benachbarte Spannlatten zwischen sich jeweils ein trapezförmig geschnittenes Segment des Spanntuches einschließen. Somit ist einfach erreichbar, dass bei parallel oder zumindest annähernd parallel verlaufenden Spannlatten eine abfallende Ablaufrinne zwischen benachbarten Spannlatten ausgebildet ist, selbst wenn die Spannlatten horizontal ausgerichtet sind. Die Trapezform kann beispielsweise dadurch charakterisiert werden, dass das Material des Spanntuchs an einem ersten Ende der Spannlatten einen größeren Abstand der Spannlatten voneinander zulässt als an einem zweiten Ende der: Spannlatten. Werden die Spannlatten parallel ausgerichtet, so ergibt sich sofort die beschriebene Ablaufrinne.

Bei einer Ausgestaltung der Erfindung kann vorgesehen sein, dass die Spannlatten horizontal ausgerichtet sind. Somit ist die Bauhöhe nochmals reduzierbar, da keine Bauhöhe durch eine Neigung der Spannlatten verschenkt wird.

Bei einer Ausgestaltung der Erfindung kann vorgesehen sein, dass zwischen benachbarten Spannlatten wenigstens ein längs der Spannrichtung verlaufendes Spannelement, welches einen Abstand der benachbarten Spannlatten voneinander in aufgespanntem Zustand des Spanntuchs vorgibt, ausgebildet ist. Von Vorteil ist dabei, dass benachbarte Spannlatten im aufgespannten Zustand eine definierte Ausrichtung und/oder einen definierten Abstand zueinander einnehmen, ohne dass das Spanntuch straff gespannt sein muss. Dies erleichtert die Ausbildung der Ablaufrinne, insbesondere im Zusammenspiel mit der erwähnten Ausbildung trapezförmiger Segmente.

Bei einer Ausgestaltung der Erfindung kann vorgesehen sein, dass das Spannelement aus einem Textilband gebildet ist. Somit steht ein leichtes, einfach zusammenfaltbares Spannelement zur Verfügung, welches beim Zusammenfalten nicht unnötig aufbaut. Besonders günstig ist es dabei, wenn das Textilband alle Spannlatten verbindet. Somit ist eine besonders schlicht anmutende, einfach zu fertigende Anordnung erreichbar.

Bei einer Ausgestaltung der Erfindung kann vorgesehen sein, dass die Auffangrinne in einen die Spannlatten führenden Rahmen integriert ist. Von Vorteil ist dabei, dass die Auffangrinne geschützt anordenbar ist. Das Wettersegel ist somit mit einem homogenen Äußeren ausbildbar.

Bei einer Ausgestaltung der Erfindung kann vorgesehen sein, dass das Auffangelement um eine horizontale und/oder in Spannrichtung ausgerichtete Achse klappbar angeordnet ist. Somit ist eine platzsparende Verstellbarkeit des Auffangelements erreichbar.

Bei einer Ausgestaltung der Erfindung kann vorgesehen sein, dass das Auffangelement einen längs der Spannrichtung verlaufenden Auffangstreifen, welcher aufgefangenes Wasser in die Auffangrinne leitet, aufweist. Somit ist ein flächiges Auffangen des ablaufenden Wassers, insbesondere über die gesamte Erstreckung des Spantuchs längs der Spannrichtung, erreichbar.

Bei einer Ausgestaltung der Erfindung kann vorgesehen sein, dass die Spannlatten an ihren Enden jeweils einen Führungswagen aufweisen, der in einer Führung des oder eines Rahmens geführt ist. Somit ist eine leichtgängige Führung erreichbar.

Hierbei kann vorgesehen sein, dass die Führungswagen an der jeweiligen Spannlatte um eine vertikale Ache schwenkbar angeordnet sind. Somit ist auf einfache Weise ein Verkanten oder Festklemmen der Spannlatten in der Führung vermeidbar.

Das Schienensystem kann beispielsweise an einander gegenüber liegenden Gebäudeteilen (zum Beispiel zwei Mauern oder zwei Hauswänden, insbesondere von Reihenhäusern) oder an (je) einem Träger befestigt sein. Auch eine Befestigung an einer Seite an einem Gehäuseteil und an einer gegenüberliegenden Seite an einem Träger ist möglich. Zusätzliche Abstützungen zum Spannen des Spanntuchs sind somit verzichtbar. Ein zusätzlicher Materialaufwand für einen Rahmen ist vermeidbar.

Bei einer Ausgestaltung der Erfindung kann vorgesehen sein, dass das Spanntuch in einem rechteckig umlaufenden Rahmen aufgehängt ist. Somit ist eine stabile Aufnahme oder: Befestigung des Spanntuchs erreichbar. Das Wettersegel ist somit als selbsttragende Einheit fertigbar. Es ist auch ein homogener Außeneindruck erreichbar. Bevorzugt ist der Rahmen metallisch ausgebildet, um beispielsweise eine hohe Stabilität zu gewährleisten, und/oder hohl ausgebildet, um beispielsweise einen Auffangraum für vom Spanntuch ablaufendes Wasser zu bilden.

Bei einer Ausgestaltung der Erfindung kann vorgesehen sein, dass das Spanntuch im aufgespannten Zustand magnetisch:an dem oder einem Rahmen gehalten ist. Somit ist der aufgespannte Zustand besonders einfach fixierbar.

Bei einer Ausgestaltung der Erfindung kann vorgesehen sein, dass an einer das Spanntuch abschließenden Spannlatte ein Betätigungsstab befestigt oder befestigbar ist. Somit ist eine manuelle Betätigung, insbesondere ein manuelles Aufspannen und/oder Zusammenfalten, durchführbar.

Bei einer Ausgestaltung der Erfindung kann vorgesehen sein, dass das Spanntuch in zusammengefaltetem Zustand tiefer als das Abdeckelement reicht. Somit ist auf einfache Weise erreichbar, dass die Bauhöhe des Wettersegels im aufgespannten Zustand nicht durch die Bauhöhe im zusammengefalteten Zustand bestimmt ist. Vielmehr nimmt die Erfindung in Kauf, dass das Spanntuch im zusammengefalteten Zustand vertikal über die Abmessungen des aufgespannten Zustands, insbesondere des bereits erwähnten Rahmens, hinausragen kann. In dem zusammengefalteten Zustand ist das Spanntuch meist an einer Seite des Wettersegels in einem eng begrenzten Bereich angeordnet, wo es den Gesamteindruck nicht wesentlich stört.

Die Erfindung wird nun anhand eines Ausführungsbeispiels näher beschrieben, ist jedoch nicht auf das Ausführungsbeispiel beschränkt. Weitere Ausführungsbeispiele ergeben sich durch Kombination der Merkmale einzelner oder mehrerer Schutzansprüche untereinander und/oder mit einzelnen oder mehrere Merkmalen des Ausführungsbeispiels.

Es zeigt in stark vereinfachter Darstellung:
- Fig. 1: ein erfindungsgemäßes Wettersegel in zusammengefaltetem Zustand in einer Schnittdarstellung quer zur Spannrichtung,
- Fig. 2: das Wettersegel aus Fig. 1 in einer Ansicht von oben,
- Fig. 3: das Wettersegel aus Fig. 1 in aufgespanntem Zustand in einer Schnittdarstellung quer zur Spannrichtung,
- Fig. 4: das Wettersegel aus Fig. 3 in einer Ansicht von oben,
- Fig. 5: einen Schnitt durch das Wettersegel gemäß Fig. 3 längs der Spannrichtung nahe der tiefsten Punkte der Ablaufrinnen auf der Höhe der Spannelemente und
- Fig. 6: einen Schnitt durch das Wettersegel gemäß Fig. 3 parallel zu der Schnittebene gemäß Fig. 5, jedoch zum anderen Ende der Spannlatten versetzt.

Die Figuren werden im Folgenden gemeinsam beschrieben.

Ein im Ganzen mit 1 bezeichnetes Wettersegel hat ein Spanntuch 2, welches horizontal zwischen einem zusammengefalteten Zustand (Fig. 1 und 2) und einem aufgespannten Zustand (Fig. 3 bis 6) verstellbar ausgebildet ist.

Das Spanntuch 2 ist in an sich bekannter Weise mit zueinander im Wesentlichen parallel verlaufenden Spannlatten 3 ausgerüstet, die an dem Spanntuch befestigt sind.

Die Spannlatten 3 sind an ihren Enden 4, 5 jeweils in einem Schienensystem 6 geführt sind.

Die Spannlatten 3 unterteilen das Spanntuch 2 in Segmente 7. Jeweils zwei benachbarte Spannlatten 3 schließen zwischen sich ein Segment 7 ein.

Es ist ersichtlich, dass sich das Spanntuch 2 in einer Spannrichtung 8, die quer zu den Spannlatten 3 liegt in einen aufgespannten Zustand (Fig. 3 bis 6) aufspannen lässt.

In dem aufgespannten Zustand bildet jedes Segment 7 eine Ablaufrinne 9. Die Ablaufrinne 9 fällt längs der Spannlatten 3 nach einem Ende 4 ab. Die Ablaufrinne 9 verläuft jeweils in der Mitte zwischen zwei benachbarten Spannlatten 3. An dem Ende 4 hat das Spanntuch 2 somit zwischen zwei Spannlatten 3 ein V-förmiges Profil (Fig. 5). An dem Ende 5 ist das Spanntuch 2 dagegen zwischen den Spannlatten 3 im Wesentlichen straff gespannt (Fig. 6).

Unterhalb eines tiefsten Punktes 10 der Ablaufrinnen 9 ist ein Auffangelement 11 angeordnet.

Das Auffangelement 11 ist zwischen einer Auffangposition (Fig. 3) und einer Ruheposition (Fig. 1) verstellbar.

In der Auffangposition leitet das Auffangelement 11 Wasser 16, das aus den Ablaufrinnen 9 am jeweiligen tiefsten Punkt 10 herausfließt, in eine Auffangrinne 12 ab.

In der Ruheposition ist das Auffangelement 11 dagegen in Bezug auf das Spanntuch 2 horizontal versetzt neben diesem angeordnet.

Um die abfallende Ablaufrinne 9 zu bilden, ist jedes Segment 7 (in vollständig ebener Lage) trapezförmig geschnitten. Die kürzere Seite der parallelen Seiten jedes Segments 7 ist am Ende 5 angeordnet, die längere Seite der parallelen Seiten am Ende 4. Somit ergibt sich ein Gefälle der Ablaufrinne 9 bei parallelen Spannlatten 3, obwohl die Spannlatten 3 ohne Gefälle horizontal ausgerichtet sind.

Zwischen den benachbarten Spannlatten 3 ist im aufgespannten Zustand ein Spannelement 13 gespannt, welches einen Abstand der benachbarten Spannlatten 3 voneinander definiert.

Das Spannelement 13 ist hierbei aus einem Textilband gebildet, welches alle Spannlatten 3 miteinander verbindet und oberhalb des Spanntuchs 2 verläuft (vgl. Fig. 5).

In Fig. 2 und 4 ist ersichtlich, dass die Auffangrinne 12 in einem Rahmen 14 integriert ist, der das Schienensystem 6 aufnimmt und die Spannlatten 3 führt. Bei weiteren Ausführungsbeispielen ist eine oder sind beide Schienen des Schienensystems 6 direkt an einander gegenüber liegenden Gebäudeteilen oder jeweils an einem entsprechend positionierten Träger befestigt.

In den Figuren und allgemein bei der Erfindung ist das Auffangelement 11 um eine horizontale Achse 15 klappbar angeordnet, die in Spannrichtung 8 ausgerichtet ist.

In der Auffangposition (Fig. 3) hat das Auffangelement 11 an seiner Oberseite einen Auffangstreifen 17, welcher aufgefangenes Wasser 16 in die Auffangrinne 12 leitet. Der Auffangstreifen 17 ist eben ausgebildet und erstreckt sich längs der Spannrichtung 8 über die gesamte Länge des aufgespannten Spanntuchs 2.

An den Enden 4, 5 der Spannlatten 3 sind Führungswagen 18 ausgebildet, die in dem Schienensystem 6 laufen.

Die Führungswagen 18 sind an der jeweiligen Spannlatte 3 beispielsweise mit einem Langloch oder einem Drehgelenk um eine vertikale Ache schwenkbar angeordnet und können so Verkantungen der Spannlatten 3 ausgleichen.

Der Rahmen 14 ist rechteckig umlaufend und aus einem metallischen Werkstoff hohl ausgebildet. Das Spanntuch 3 ist in dem Rahmen 14 aufgehängt und wird im aufgespannten Zustand magnetisch an dem Rahmen 14 gehalten.

An der das Spanntuch 2 abschließenden, beweglichen Spannlatte 3 ist ein nicht weiter dargestellter Betätigungsstab angelenkt.

In Fig. 2 ist noch zu erkennen, dass das Spanntuch 2 in zusammengefaltetem Zustand tiefer als das Abdeckelement 11 reicht und an diesem vorbei aus dem Rahmen 14 unten herausragt.

Bei einem Wettersegel 1 wird somit vorgeschlagen, ein zwischen einer Ruheposition und einer Auffangposition verstellbares Auffangelement 11 so anzuordnen, dass das Auffangelement 11 in der Ruheposition neben einem zusammengefalteten Spanntuch 2 und in der Auffangposition unterhalb des aufgespannten Spanntuchs 2 angeordnet ist, um in der Auffangposition Wasser 16 aus von dem spanntuch 2 gebildeten Ablaufrinnen 9 aufzunehmen.

### Bezugszeichenliste

- 1: Wettersegel
- 2: Spanntuch
- 3: Spannlatte
- 4, 5: Ende
- 6: Schienensystem
- 7: Segment
- 8: Spannrichtung
- 9: Ablaufrinne
- 10: tiefster Punkt
- 11: Auffangelement
- 12: Auffangrinne
- 13: Spannelement
- 14: Rahmen
- 15: Achse
- 16: Wasser
- 17: Auffangstreifen
- 18: Führungswagen

## Patentansprüche

1. Wettersegel (1) mit einem Spanntuch (2), wobei an dem Spanntuch (2) Spannlatten (3) befestigt sind, die vorzugsweise an ihren Enden (4, 5) jeweils in einem Schienensystem (6) geführt sind, wobei benachbarte Spannlatten (3) zwischen sich jeweils ein Segment (7) des Spanntuchs (2) einschließen und sich das Spanntuch (2) in einer quer zu den Spannlatten (3) liegenden Spannrichtung (8) in einen aufgespannten Zustand aufspannen lässt, wobei jedes Segment (7) in dem aufgespannten Zustand eine nach einer Seite längs der angrenzenden Spannlatten (3) abfallende Ablaufrinne (9) bildet, **dadurch gekennzeichnet, dass** unterhalb eines tiefsten Punktes der Ablaufrinnen (9) ein Auffangelement (11) angeordnet ist, welches aus einer Auffangposition, in welcher aus den Ablaufrinnen (9) abfließendes Wasser (16) in eine Auffangrinne (12) leitbar ist, in eine Ruheposition, in welcher das Auffangelement (11) in Bezug auf das Spanntuch (2) horizontal versetzt angeordnet ist, verstellbar angeordnet ist.

2. Wettersegel (1) nach Anspruch 1, **dadurch gekennzeichnet, dass** benachbarte Spannlatten (3) zwischen sich jeweils ein trapezförmig geschnittenes Segment (7) des Spanntuches (2) einschließen und/oder dass die Spannlatten (3) horizontal ausgerichtet sind.

3. Wettersegel (1) nach einem der vorangehenden Ansprüche, **dadurch gekennzeichnet, dass** zwischen benachbarten Spannlatten (3) wenigstens ein längs der Spannrichtung (8) verlaufendes Spannelement (13), welches einen Abstand der benachbarten Spannlatten (3) voneinander in aufgespanntem Zustand des Spanntuchs (2) vorgibt, ausgebildet ist.

4. Wettersegel (1) nach einem der vorangehenden Ansprüche, **dadurch gekennzeichnet, dass** das Spannelement (13) aus einem vorzugsweise alle Spannlatten (3) verbindenden Textilband gebildet ist.

5. Wettersegel (1) nach einem der vorangehenden Ansprüche, **dadurch gekennzeichnet, dass** die Auffangrinne (12) in einem die Spannlatten (3) führenden Rahmen (14) integriert ist.

6. Wettersegel (1) nach einem der vorangehenden Ansprüche, **dadurch gekennzeichnet, dass** das Auffangelement (11) um eine horizontale und/oder in Spannrichtung (8) ausgerichtete Achse (15) klappbar angeordnet ist.

7. Wettersegel (1) nach einem der vorangehenden Ansprüche, **dadurch gekennzeichnet, dass** das Auffangelement (11) einen längs der Spannrichtung (8) verlaufenden Auffangstreifen (17), welcher aufgefangenes Wasser (16) in die Auffangrinne (12) leitet, aufweist.

8. Wettersegel (1) nach einem der vorangehenden Ansprüche, **dadurch gekennzeichnet, dass** die Spannlatten (3) an ihren Enden (4, 5) jeweils einen: Führungswagen (18) aufweisen, der in einer Führung des oder eines Rahmens (14) geführt ist, insbesondere wobei die Führungswagen (18) an der jeweiligen Spannlatte (3) um eine vertikale Ache schwenkbar angeordnet sind.

9. Wettersegel (1) nach einem der vorangehenden Ansprüche, **dadurch gekennzeichnet, dass** das Spanntuch (2) in einem rechteckig umlaufenden, vorzugsweise metallischen und/oder hohl ausgebildeten, Rahmen (14) aufgehängt ist und/oder dass das Spanntuch (2) im aufgespannten Zustand magnetisch an dem oder einem Rahmen (14) gehalten ist.

10. Wettersegel (1) nach einem der vorangehenden Ansprüche, **dadurch gekennzeichnet, dass** an einer das Spanntuch (2) abschließenden Spannlatte (3) ein Betätigungsstab befestigt oder befestigbar ist und/oder dass das Spanntuch (2) in zusammengefaltetem Zustand tiefer als das Abdeckelement (11) reicht.

## Claims

1. Awning (1) comprising a tensioned cloth (2), wherein tensioning laths (3), which are preferably respectively guided at their ends (4, 5) in a rail system (6), are fastened to the tensioned cloth (2), wherein neighbouring tensioning laths (3) respectively enclose between them a segment (7) of the tensioned cloth (2) and allow the tensioned cloth (2) to open out into an opened state in a tensioning direction (8) lying transversely to the tensioning laths (3), wherein each segment (7) in the opened state forms a run-off channel (9) descending to one side along the adjacent tensioning laths (3), **characterized in that** arranged below a lowest point of the run-off channels (9) there is a collecting element (11), which is arranged such that it can be adjusted from a collecting position, in which water (16) flowing off out of the run-off channels (9) can be directed into a collecting channel (12), into an idle position, in which the collecting element (11) is arranged horizontally offset with respect to the tensioned cloth (2).

2. Awning (1) according to Claim 1, **characterized in that** neighbouring tensioning laths (3) respectively enclose between them a trapezoidally sectioned segment (7) of the tensioned cloth (2) and/or **in that** the tensioning laths (3) are aligned horizontally.

3. Awning (1) according to one of the preceding claims, **characterized in that** formed between neighbouring tensioning laths (3) there is at least one tensioning element (13), which runs along the tensioning direction (8) and dictates a distance of the neighbouring tensioning laths (3) from one another in the opened state of the tensioned cloth (2) .

4. Awning (1) according to one of the preceding claims, **characterized in that** the tensioning element (13) is formed from a textile strip preferably connecting all of the tensioning laths (3) .

5. Awning (1) according to one of the preceding claims, **characterized in that** the collecting channel (12) is integrated in a frame (14) guiding the tensioning laths (3).

6. Awning (1) according to one of the preceding claims, **characterized in that** the collecting element (11) is arranged foldably about an axis (15) that is horizontal and/or aligned in the tensioning direction (8).

7. Awning (1) according to one of the preceding claims, **characterized in that** the collecting element (11) has a collecting strip (17), which runs along the tensioning direction (8) and directs collected water (16) into the collecting channel (12) .

8. Awning (1) according to one of the preceding claims, **characterized in that** the tensioning laths (3) respectively have at their ends (4, 5) a guiding carriage (18), which is guided in a guide of the or a frame (14), in particular wherein the guiding carriages (18) are arranged on the respective tensioning lath (3) pivotably about a vertical axis.

9. Awning (1) according to one of the preceding claims, **characterized in that** the tensioned cloth (2) is suspended in a preferably metallic and/or hollow-formed frame (14) running around in a rectangular form and/or **in that** the tensioned cloth (2) in the opened state is held magnetically on the or a frame (14).

10. Awning (1) according to one of the preceding claims, **characterized in that** an actuating rod is fastened or can be fastened to a tensioning lath (3) terminating the tensioned cloth (2) and/or **in that** the tensioned cloth (2) in the folded-together state reaches lower down than the covering element (11) .

## Revendications

1. Voile d'ombrage (1) avec une toile tendue (2), dans laquelle des lattes de tension (3) sont fixées à la toile tendue (2), qui sont de préférence guidées à leurs extrémités (4, 5) respectivement dans un système de rail (6), dans lequel des lattes de tension voisines (3) encadrent entre elles chaque fois un segment (7) de la toile tendue (2) et la toile tendue (2) peut être tendue à un état tendu dans une direction de tension (8) orientée transversalement aux lattes de tension (3), dans laquelle chaque segment (7) forme dans l'état tendu une rigole d'évacuation (9) descendant vers un côté le long des lattes de tension adjacentes (3), **caractérisée en ce qu'**un élément de collecte (11) est disposé en dessous d'un point le plus bas des rigoles d'évacuation (9), et est disposé de façon déplaçable d'une position de collecte, dans laquelle l'eau (16) s'écoulant des rigoles d'évacuation (9) peut être conduite dans une rigole de collecte (12), à une position de repos, dans laquelle l'élément de collecte (11) est disposé avec un décalage horizontal par rapport à la toile tendue (2).

2. Voile d'ombrage (1) selon la revendication 1, **caractérisé en ce que** des lattes de tension voisines (3) encadrent entre elles chaque fois un segment (7) de la toile tendue (2) coupé en forme de trapèze et/ou **en ce que** les lattes de tension (3) sont orientées horizontalement.

3. Voile d'ombrage (1) selon l'une quelconque des revendications précédentes, **caractérisé en ce qu'**au moins un élément tendu (13) s'étendant le long de la direction de tension (8), qui définit une distance des lattes de tension voisines (3) l'une par rapport à l'autre dans l'état tendu de la toile tendue (2), est formé entre des lattes de tension voisines (3).

4. Voile d'ombrage (1) selon l'une quelconque des revendications précédentes, **caractérisé en ce que** l'élément tendu (13) est formé par une bande de textile reliant de préférence toutes les lattes de tension (3).

5. Voile d'ombrage (1) selon l'une quelconque des revendications précédentes, **caractérisé en ce que** la rigole de collecte (12) est intégrée dans un cadre (14) guidant les lattes de tension (3).

6. Voile d'ombrage (1) selon l'une quelconque des revendications précédentes, **caractérisé en ce que** l'élément de collecte (11) est disposé de façon rabattable autour d'un axe (15) horizontal et/ou orienté dans la direction de tension (8).

7. Voile d'ombrage (1) selon l'une quelconque des revendications précédentes, **caractérisé en ce que** l'élément de collecte (11) présente une bande de collecte (17) s'étendant le long de la direction de tension (8), qui conduit l'eau collectée (16) dans la rigole de collecte (12).

8. Voile d'ombrage (1) selon l'une quelconque des revendications précédentes, **caractérisé en ce que** les lattes de tension (3) présentent à leurs extrémités (4, 5) respectivement un chariot de guidage (18), qui est guidé dans un guide du ou d'un cadre (14), en particulier dans lequel les chariots de guidage (18) sont disposés sur la latte de tension respective (3) de façon pivotante autour d'un axe vertical.

9. Voile d'ombrage (1) selon l'une quelconque des revendications précédentes, **caractérisé en ce que** la toile tendue (2) est suspendue dans un cadre (14) de forme rectangulaire, de préférence métallique et/ou creux, et/ou **en ce que** la toile tendue (2) est maintenue magnétiquement, dans l'état tendu, sur le ou sur un cadre (14).

10. Voile d'ombrage (1) selon l'une quelconque des revendications précédentes, **caractérisé en ce qu'**une barre d'actionnement est ou peut être fixée à une latte de tension (3) terminant la toile tendue (2) et/ou **en ce que** la toile tendue (2) arrive, dans l'état replié, plus bas que l'élément de recouvrement (11).
